# EUROPÄISCHE PATENTSCHRIFT

(11) **EP 3 587 283 B1**
(45) Veröffentlichungstag und Bekanntmachung des Hinweises auf die Patenterteilung: **29.07.2020**
(21) Anmeldenummer: 18179617.8
(22) Anmeldetag: 25.06.2018
(51) Int. Cl.: B65B 11/54, B65B 41/12

(54) **VERPACKUNGSMASCHINE ZUM VERPACKEN MIT DEHNFOLIE UND OPTIMIERTES VERPACKUNGSVERFAHREN**
PACKAGING MACHINE FOR PACKAGING WITH STRETCH FILM AND OPTIMIZED PACKAGING METHOD
MACHINE D'EMBALLAGE DESTINÉE À L'EMBALLAGE DANS LA FEUILLE ÉTIRABLE ET PROCÉDÉ D'EMBALLAGE OPTIMISÉ

(43) Veröffentlichungstag der Anmeldung: 01.01.2020
(73) Patentinhaber: Bizerba SE & Co. KG, 72336 Balingen (DE)
(72) Erfinder: Kirsch, Sascha, 72393 Burladingen (DE); Elis, Eugen, 72229 Rohrdorf (DE)
(74) Vertreter: Kohler Schmid Möbus Patentanwälte

(56) Entgegenhaltungen:
- EP-A1- 0 044 820
- EP-A1- 0 284 538
- EP-B1- 3 093 244
- WO-A1-2004/000651

## Beschreibung

Die Erfindung betrifft eine Verpackungsmaschine sowie ein Verfahren zum Verpacken von Verpackungsgütern mittels einer dehnbaren Folie, mit einer Folientransportvorrichtung zur Folienzuführung zu einem zu verpackenden Verpackungsgut, die eine erste und eine zweite Riemenfördereinrichtung zum Transport der Folie aufweist, welche jeweils einen ersten und einen zweiten Transportriemen umfassen, die in einer durch die Folientransportvorrichtung vorgegebenen Folientransportrichtung synchron angetrieben und nebeneinander angeordnet sind, wobei zumindest die zweite Riemenfördereinrichtung in einer Richtung senkrecht zur Folientransportrichtung bewegbar ist, und mit einem bewegbaren Folienführungselement, mit dem die Folie in die Folientransportvorrichtung einführbar ist, wobei das Folienführungselement eine Führungsplatte zur Führung der Folie umfasst, die in einer den Riemenfördereinrichtungen zugewandten, in vertikaler Richtung oberen Kante eine erste sowie eine zweite Ausnehmung aufweist, wobei die erste Riemenfördereinrichtung in die erste Ausnehmung und die zweite Riemenfördereinrichtung in die zweite Ausnehmung einführbar ist, wodurch eine erste Nullposition bezüglich der Breite der Folie festgelegt ist.

Aus der EP 3 093 244 B1 ist eine derartige Verpackungsmaschine zum Verpacken von Verpackungsgütern mittels Folien bekannt, die dazu ausgebildet es, die Dehnfolie von der Vorratsrolle an die Verpackungseinrichtung zu übergeben.

Die Folien werden von einer Folienspendeeinrichtung durch ein bewegliches Folienführungselement zu einer Folientransportvorrichtung befördert. Die Folientransportvorrichtung hat zwei parallel angeordnete, synchron betriebene Riemenfördereinrichtungen. Durch die Riemenfördereinrichtungen wird die Folie an eine Position in der Verpackungsmaschine transportiert, in der ein Verpackungsgut an die Folie herangeführt und in der Folie verpackt werden kann. Die Riemenfördereinrichtungen lassen sich durch die Bewegung des Folienführungselements in Ausnehmungen einer Führungsplatte des Folienführungselements einführen. Dies definiert eine Nullposition der Riemenfördereinrichtungen. Dadurch ist eine sichere Übergabe der Folie von dem Folienführungselement in die Folientransportvorrichtung gewährleistet. Zum "Stretchen" der Folie in ihrer Querrichtung ist die zweite Riemenfördereinrichtung relativ zur ersten um eine geringe Strecke bewegbar. Die Führungsplatte ist als horizontales Blech ausgeführt.

Die bekannte Verpackungsmaschine benötigt allerdings relativ viel Platz in x Richtung. Des Weiteren kommt es immer wieder zur unsauberen Übergabe der Folie.

Die Verpackungsmaschine ist grundsätzlich dazu ausgelegt, verschieden große Trayschalen zu verpacken. Die Folientransporteinrichtung kann jedoch nur Folien verarbeiten, die eine definierte Breite haben. Das führt dazu, dass bei kleineren, also weniger breiten Trayschalen Folie verschwendet wird, da die Folie in der Breite weit über die Schale übersteht und unterhalb des Verpackungsgutes zusammengefaltet werden muss. Dort befindet sich mehr Folie als eigentlich notwendig. Bei den Gesamtkosten der Verpackung macht die Folie auch im Vergleich zur Trayschale und zum Etikett einen erheblichen Kostenfaktor aus. Ein zu hoher Folienverbrauch kann diese Form der Verpackung im Vergleich zu anderen Verpackungen wirtschaftlich unrentabel machen.

Aufgabe der vorliegenden Erfindung ist es demgegenüber, eine Verpackungsmaschine der eingangs definierten Art sowie ein Verpackungsverfahren so zu modifizieren, dass die Verpackungsmaschine in ihrer Handhabung flexibler einsetzbar ist und der Folienverbrauch für unterschiedliche Größen des Verpackungsgutes optimiert werden kann.

Gelöst wird diese Aufgabe hinsichtlich der Vorrichtung auf technisch besonders einfache und überraschend wirkungsvolle Weise durch eine gattungsgemäße Verpackungsmaschine, die sich dadurch auszeichnet, dass die Führungsplatte des Folienführungselements vertikal ausgerichtet ist, und dass die Führungsplatte entlang ihrer den Riemenfördereinrichtungen zugewandten Kante zumindest eine dritte Ausnehmung aufweist, wobei die zweite Riemenfördereinrichtung zur Festlegung einer zweiten Nullposition bezüglich der Breite der Folie anstelle der zweiten Ausnehmung in die dritte Ausnehmung einführbar ist, oder dass zumindest die zweite Ausnehmung der Führungsplatte zur Festlegung der zweiten Nullposition bezüglich der Breite der Folie in einem auf der oberen Kante der Führungsplatte verschiebbaren Ausnehmungselement ausgebildet ist.

Dabei werden in der Regel nicht die Riemen in die Ausnehmung geführt, sondern die Platte wird bewegt, so dass in der oberen Stellung der Platte die Riemen in den Ausnehmungen liegen.

Die erfindungsgemäße Verpackungsmaschine ist relativ einfach auf Folienrollen verschiedener Breite umrüstbar, und zwar auch ohne einen mechanischen Umbau an der Verpackungsmaschine.

Der Abstand der Riemenfördereinrichtungen lässt sich durch die verschiedenen Nullpositionen an die jeweilige Breite der aktuell verwendeten Folie anpassen, ohne dass hierfür Teile der Verpackungsmaschine ausgetauscht werden müssen. Dies ermöglicht eine sichere Übergabe und den sicheren Transport verschieden breiter Folien von dem Folienführungselement in die Riemenfördereinrichtungen der Folientransportvorrichtung.

In der ersten, besonders einfach herzustellenden Alternative der Erfindung ist zusätzlich zu den beiden bekannten festen Ausnehmungen in der Oberkante der Führungsplatte zumindest eine dritte Ausnehmung vorgesehen, mit welcher sich eine weitere Nullposition einstellen lässt.

Das gleiche lässt sich bei der zweiten, etwas komfortableren Alternative der Erfindung mittels eines auf der Oberkante verschiebbaren Ausnehmungselements erreichen, in welchem die zweite Ausnehmung ausgebildet ist. Diese Ausführung der Erfindung ermöglicht zudem eine kontinuierliche anstatt einer diskreten Einstellung der ersten und aller weiteren Nullpositionen.

Durch die vertikale Ausrichtung der Führungsplatte erfolgt die Ausrichtung der Folie bei der Übergabe von dem Folienführungselement in die Folientransportvorrichtung ebenfalls in vertikaler Richtung. Damit wird die Folie "stehend" übergeben, biegt nicht so leicht um wie in vertikaler oder schräger Richtung und kann deswegen zielsicherer zwischen beide Riemen geführt und letztlich sicherer übergeben werden.

Die vertikale Ausrichtung der Führungsplatte ermöglicht zudem eine wesentliche Reduzierung der Standfläche der Verpackungsmaschine im Vergleich zu anderen Ausrichtungen der Führungsplatte, wie sie aus dem Stand der Technik bekannt sind.

Es ergibt sich daraus auch eine etwas andere Anordnung der Umlenkrollen als beispielsweise in der eingangs zitierte EP 3 093 244 B1.

Bei vorteilhaften Ausführungsformen insbesondere der ersten Alternative der erfindungsgemäßen Verpackungsmaschine weist die Führungsplatte zusätzlich zu der ersten Ausnehmung mehr als zwei weitere Ausnehmungen, insbesondere drei weitere Ausnehmungen, auf, in die die zweite Riemenfördereinrichtung zur Festlegung von mehr als zwei Nullpositionen einführbar ist. Dies ermöglicht die sichere Verarbeitung einer Bandbreite an Folie mit unterschiedlicher Breite.

Eine bevorzugte Ausbildung der Verpackungsmaschine ist dadurch gekennzeichnet, dass die Abstände der ersten Ausnehmung zu den anderen Ausnehmungen handelsüblichen Breiten von Verpackungsfolien aus Kunststoff entsprechen. Dann kann die Verpackungsmaschine genau auf die Breite handelsüblicher Folien eingestellt werden.

Eine bevorzugte Ausgestaltung insbesondere der zweiten Alternative der erfindungsgemäßen Verpackungsmaschine ist dadurch gekennzeichnet, dass die Höhe des Ausnehmungselements in vertikaler Richtung größer oder gleich der Höhe der ersten Ausnehmung ist, wobei die obere Kante der Führungsplatte mit der oberen Kante des Ausnehmungselements fluchtet und die Höhe der zweiten Ausnehmung in dem Ausnehmungselement gleich ist wie die Höhe der ersten Ausnehmung. Dadurch können die Riemenfördereinrichtungen bei gleicher Ausbildung mit gleicher Tiefe besonders einfache in die Ausnehmungen eingeführt werden.

Bei einer weiteren Ausführungsform der Verpackungsmaschine ist das verschiebbare Ausnehmungselement in einer Rastvorrichtung verrastbar. Dies ermöglicht eine stabile Positionierung des Ausnehmungselements auf den verschiedenen Nullpositionen.

Eine vorteilhafte Weiterbildung dieser Ausführungsform ist dadurch gekennzeichnet, dass die Rastvorrichtung verschiedene Einraststellen längs der oberen Kante der Führungsplatte aufweist, deren Abstände zur ersten Ausnehmung insbesondere handelsüblichen Breiten von Verpackungsfolien aus Kunststoff entsprechen. Dadurch kann das Ausnehmungselement auf einfache und schnelle Weise in den richtigen Abständen zu der ersten Ausnehmung positioniert werden.

Die Verpackungsmaschine kann gemäß einer weiteren bevorzugten Ausgestaltung dadurch gekennzeichnet sein, dass eine weitere Führungsplatte vorhanden ist, welche horizontal beabstandet und parallel zu der ersten Führungsplatte verläuft, und welche gleich ausgebildete Ausnehmungen wie die erste Führungsplatte aufweist, wobei die Folie in dem Zwischenraum zwischen den beiden Führungsplatten transportierbar ist. Durch den Transport der Folie zwischen zwei Führungsplatten wird ein Umbiegen der Folie besser verhindert. Insbesondere bei vertikaler Anordnung der beiden Führungsplatten wirkt die Schwerkraft auf die Folie nur in eine Richtung parallel zur Ebene der Folie, nicht in eine Richtung senkrecht zur Ebene der Folie. Ein Umbiegen der Folie in Richtung senkrecht zur Ebene der Folie wird auf jeder Seite durch jeweils eine Führungsplatte verhindert.

Eine vorteilhafte Ausführungsform zeichnet sich dadurch aus, dass die Verpackungsmaschine Umlenkrollen aufweist, welche jeweils einen der Transportriemen endlos umlaufend führen und in dem jeweiligen Transportriemen endseitig angeordnet sind, wobei in den Transportriemen jeweils Führungsrollen zur Führung der Transportriemen in Folientransportrichtung den Umlenkrollen nachgelagert sind.

Bei einer bevorzugten Weiterbildung dieser Ausführungsform weisen die Riemenfördereinrichtungen jeweils eine erste, zweite, dritte, vierte, fünfte und sechste Führungsrolle auf. Dabei führt die erste Führungsrolle das von dem zweiten Transportriemen abgewandte Trum des ersten Transportriemens unter Ausbildung einer Biegung. Die zweite und die dritte Führungsrolle führen das dem zweiten Transportriemen zugewandte Trum des ersten Transportriemens. Die vierte und fünfte Führungsrolle führen das dem ersten Transportriemen zugewandte Trum des zweiten Transportriemens unter Ausbildung jeweils einer Biegung. Die sechste Führungsrolle führt das von dem ersten Transportriemen abgewandte Trum des zweiten Transportriemens unter Ausbildung einer Biegung. Diese Anordnung von Umlenkrollen und Führungsrollen ermöglicht eine Überführung der Transportriemen von einer im Wesentlichen vertikalen Ausrichtung in eine horizontale Ausrichtung. Hierfür können der erste und zweite Transportriemen aneinander anliegen, um die Biegung eines Transportriemens auf den anderen zu übertragen.

Eine weitere bevorzugte Ausführungsform ist dadurch gekennzeichnet, dass die Riemenfördereinrichtungen nach Einführung der Folie in die Folientransportvorrichtung zur Folienzuführung zu einem zu verpackenden Verpackungsgut in der Richtung senkrecht zu der Folientransportrichtung im Abstand voneinander entfernbar sind, um die Folie zu dehnen. Dadurch wird bewirkt, dass die Folie ohne Falten oder Zwischenräume glatt an dem Verpackungsgut anliegt.

Die Verpackungsmaschine kann gemäß einer weiteren vorteilhaften Ausführungsform dadurch gekennzeichnet sein, dass mittels einer Verpackungsguttransportvorrichtung ein Verpackungsgut, insbesondere eine Trayschale, zwischen die Riemenfördereinrichtungen an die Folie beförderbar ist. Das Verpackungsgut kann durch ein Förderband und einen Hubtisch zwischen die Riemenfördereinrichtungen und damit auf einfache Weise an die Folie herangeführt werden.

Bei einer weiteren Klasse von bevorzugten Ausführungsformen umfasst die erfindungsgemäße Verpackungsmaschine eine Folientransportvorrichtung, bei welcher die zwei einander gegenüberliegenden Transportriemen einer Riemenfördereinrichtung eine erste sowie eine zweite Umlenkrolle aufweisen. Die Umlenkrollen führen jeweils einen der Transportriemen endlos umlaufend und sind in dem jeweiligen Transportriemen endseitig angeordnet. Die Verpackungsmaschine ist bei dieser weiteren Ausbildung dadurch gekennzeichnet, dass die erste Umlenkrolle mit einem Endabschnitt über den ihr zugeordneten Transportriemen hinausragt. Dabei weist die erste Umlenkrolle an dem Endabschnitt entlang ihres Umfangs einen ersten Transportring auf. Die zweite Umlenkrolle ragt mit einem Endabschnitt über den ihr zugeordneten Transportriemen hinaus. Die zweite Umlenkrolle weist an dem Endabschnitt entlang ihres Umfangs einen zweiten Transportring auf.

Eine erste Kontaktfläche des ersten Transportrings mit mechanischer Friktion erstreckt sich entlang des Umfangs der ersten Umlenkrolle. Eine zweite Kontaktfläche des zweiten Transportrings erstreckt sich mit mechanischer Friktion entlang des Umfangs der zweiten Umlenkrolle. Die Kontaktflächen liegen unter Reibschluss aneinander an. Die Endabschnitte der Umlenkrollen können die Folie durch den Reibschluss sicher fassen und damit für eine stabile Übergabe der Folie vom Folienführungselement in die Folientransportvorrichtung sorgen.

In den Rahmen der vorliegenden Erfindung fällt auch ein Verfahren zum Verpacken von Verpackungsgütern in einer erfindungsgemäßen Verpackungsmaschine mittels einer dehnbaren Folie. Letztere wird durch ein bewegbares Folienführungselement in eine Folientransportvorrichtung zur Folienzuführung zu einem zu verpackenden Verpackungsgut eingeführt. Dabei wird die Folie durch die Folientransportvorrichtung in einer Folientransportrichtung transportiert. Nach dem Transport der Folie durch die Folientransportvorrichtung wird die Folie um ein Verpackungsgut gewickelt. Bei der Einführung der Folie in die Folientransportvorrichtung wird eine erste Riemenfördereinrichtung in eine erste Ausnehmung einer Führungsplatte des Folienführungselements eingeführt und zur Festlegung einer ersten Nullposition bezüglich der Breite der Folie eine zweite Riemenfördereinrichtung in eine zweite Ausnehmung der Führungsplatte eingeführt. Zumindest die zweite Riemenfördereinrichtung ist in einer Richtung senkrecht zu der Folientransportrichtung bewegbar.

Das Verfahren ist dadurch gekennzeichnet, dass die zweite Riemenfördereinrichtung zur Festlegung einer zweiten Nullposition bezüglich der Breite der aktuell verwendeten Folie anstelle der zweiten Ausnehmung in eine dritte Ausnehmung der Führungsplatte eingeführt wird. Alternativ wird zur Festlegung der zweiten Nullposition das Ausnehmungselement auf der oberen Kante der Führungsplatte verschoben und die zweite Riemenfördereinrichtung in die zweite Ausnehmung auf dem Ausnehmungselement eingeführt. Bei diesem Verfahren wird der Abstand der Riemenfördereinrichtungen durch die verschiedenen Nullpositionen an die Breite der Folie angepasst, ohne dass hierfür Teile der Verpackungsmaschine ausgetauscht werden müssen. Die Übergabe der Folie von dem Folienführungselement in die Riemenfördereinrichtungen der Folientransportvorrichtung kann bei verschiedenen Breiten der Folie auf sichere und schnelle Weise erfolgen.

Eine vorteilhafte Ausgestaltung dieses Verfahrens ist dadurch gekennzeichnet, dass das Folienführungselement mit der Führungsplatte zwischen einer Folienspendeeinrichtung und der Folientransportvorrichtung zur Folienzuführung zu einem zu verpackenden Verpackungsgut bewegt wird, um der Folientransportvorrichtung eine Folie zuzuführen. Dadurch kann für verschiedene Abstände zwischen der Folienspendeeinrichtung und der Folientransportvorrichtung eine sichere Übergabe der Folie stattfinden.

Eine weitere Ausbildung des Verfahrens ist dadurch gekennzeichnet, dass die Folie mittels einer in Folientransportrichtung vor der Folientransportvorrichtung angeordneten Folienschneideinrichtung auf eine gewünschte Folienlänge abgeschnitten wird. Zur Einführung der Folie in die Folientransportvorrichtung werden die Führungsplatten des Folienführungselements durch die Folienschneideinrichtung geführt. Nach der Einführung der Folie in die Folientransportvorrichtung werden die Führungsplatten des Folienführungselements aus der Schneideinrichtung heraus bewegt, so dass das Messer der Folienschneideinrichtung die Folie abschneiden kann. Die Folie wird so auf die gewünschte Länge geschnitten, bevor das abgeschnittene Folienstück durch die Folientransportvorrichtung in eine Verpackungsposition transportiert wird.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1: eine isometrische Vorderansicht auf eine Verpackungsmaschine zum Verpacken von Verpackungsgütern;
- Fig. 2: eine isometrische Vorderansicht eines Ausschnitts der Verpackungsmaschine mit Riemenfördereinrichtungen und einem Folienführungselement von schräg oben;
- Fig. 3: eine Seitenansicht eines Endes der Riemenfördereinrichtung mit Umlenkrollen und Führungsrollen;
- Fig. 4: eine isometrische Ansicht eines Teils der Verpackungsmaschine mit der Riemenfördereinrichtung und dem Folienführungselement;
- Fig. 5: eine isometrische Rückansicht des Folienführungselements und der Folienschneideinrichtung;
- Fig. 6: eine isometrische Ansicht der Riemenfördereinrichtungen und des Folienführungselements in geöffnetem Zustand;
- Fig. 7: eine isometrische Vorderansicht des Folienführungselements und der unteren Seite der Riemenfördereinrichtungen, wobei das Folienführungselement in seine oberste Position verfahren ist;
- Fig. 8: einen Längsschnitt der Führungsplatte des Folienführungselements (s. Fig. 1) in einer zweiten Ausführungsform.

**Fig. 1** zeigt eine isometrische Vorderansicht auf eine erfindungsgemäße Verpackungsmaschine **10** zum Verpacken von Verpackungsgütern (nicht gezeigt) mittels einer dehnbaren Folie (ebenfalls nicht gezeigt).

Die Verpackungsmaschine verfügt über eine Folientransportvorrichtung **11** zur Folienzuführung zu einem zu verpackenden Verpackungsgut. Eine erste Riemenfördereinrichtung **12a** und eine zweite Riemenfördereinrichtung **12b** zum Transport der Folie bilden Bestandteile der Folientransportvorrichtung 11. Die erste und die zweite Riemenfördereinrichtung 12a, 12b haben jeweils einen ersten und einen zweiten Transportriemen **13a, 13b** (siehe Fig. 2). Die Transportriemen 13a, 13b sind in einer durch die Folientransportvorrichtung 11 vorgegebenen Folientransportrichtung **X** (in der Fig. 1 in die Papierebene hinein, dargestellt durch ein Kreuz) synchron angetrieben und nebeneinander angeordnet. Die zweite Riemenfördereinrichtung 12b ist in einer Richtung **Y** senkrecht zu der Folientransportrichtung X durch Spindeln **14a, 14b** und einen Spindelmotor **15** bewegbar. Mit einem in vertikaler Richtung **Z** bewegbaren Folienführungselement **16** der Verpackungsmaschine 10 ist die Folie aus einer Folienspendeeinrichtung **17** in die Folientransportvorrichtung 11 einführbar. Der Begriff "vertikal" bezieht sich insbesondere auf die Richtung parallel zur Schwerkraft. Die Folienspendeneinrichtung 17 ist unterhalb des Folienführungselements 16 und die Folientransportvorrichtung 11 oberhalb des Folienführungselements 16 ausgebildet. Das Folienführungselement 16 verfügt über eine erste Führungsplatte **18a** und eine zweite Führungsplatte **18b** (siehe Fig. 2). Die Führungsplatten 18a, 18b sind vertikal ausgerichtet. Über eine Umlenkrolle **19** des Folienführungselements 16 am unteren Ende des Folienführungselements 16 ist die Folie zwischen die Führungsplatten 18a, 18b einführbar.

In einer in vertikaler Richtung Z den Riemenfördereinrichtungen 12a, 12b zugewandten, oberen Kante **20** der Führungsplatte 18a sind eine erste Ausnehmung **21a** sowie eine zweite, dritte und vierte Ausnehmung **21b, 21c, 21d** ausgebildet. Das Folienführungselement 16 ist in vertikaler Richtung Z bewegbar. Dadurch ist die Führungsplatte 18a auf Höhe der Riemenfördereinrichtungen bewegbar. Dabei umgreift die Umrandung **22a** der ersten Ausnehmung die erste Riemenfördereinrichtung 12a. Je nach Position der bewegbaren zweiten Riemenfördereinrichtung 12b umgreifen die Umrandungen **22b, 22c, 22d** der zweiten, dritten oder vierten Ausnehmung 21b, 21c, 21d die zweite Riemenfördereinrichtung 12b. Dadurch werden die Riemenfördereinrichtungen 12a, 12b in die Ausnehmungen 21a - 21d eingeführt. Die Auswahl zwischen der zweiten, dritten oder vierten Ausnehmung 21b - 21d erfolgt dabei so, dass der Abstand **23** der Riemenfördereinrichtungen 12a, 12b in den Ausnehmungen 21a - 21d der Breite der Folie entspricht. Dies definiert die Nullpositionen der Riemenfördereinrichtungen bezüglich der Breite der Folie. Wenn die zweite Ausnehmung 21b die zweite Riemenfördereinrichtung 12b umgreift, wird dies im Rahmen der Anmeldung als "erste Nullposition" bezeichnet. Wenn die dritte Ausnehmung 21c die zweite Riemenfördereinrichtung 12b umgreift, wird dies im Rahmen der Anmeldung als "zweite Nullposition" bezeichnet. Entsprechend kann von einer "dritten Nullposition" gesprochen werden, wenn die vierte Ausnehmung 21d die zweite Riemenfördereinrichtung 12b umgreift. Weitere Ausnehmungen (in der Zeichnung nicht eigens dargestellt) können in entsprechender Weise weitere Nullpositionen festlegen.

In vertikaler Richtung unterhalb der Riemenfördereinrichtungen ist eine Folienschneideinrichtung **25** angeordnet. Die Folie wird durch die Riemenfördereinrichtungen 12a, 12b transportiert, bis die Folie eine ausreichende Länge gemessen ab der Folienschneideinrichtung 25 für den gewünschten Verpackungsvorgang hat. Dann wird das Folienführungselement 16 mit den Führungsplatten 18a, 18b in vertikaler Richtung nach unten, auf die Folienspendeeinrichtung 17 zu bewegt. Die Führungsplatte 18a, 18b des Folienführungselements 16 verlassen somit die Folienschneideinrichtung 25. Die Folienschneideinrichtung 25 schneidet dann durch die Folie hindurch. Die abgeschnittene Folie wird dann durch die Riemenfördereinrichtungen 12a, 12b weiter transportiert, bis der abgeschnittene Teil der Folie in einer Position vertikal oberhalb eines Hubtisches (nicht gezeigt) angeordnet ist. Der Hubtisch wird später das Verpackungsgut in vertikaler Richtung bewegen. Somit ist der abgeschnittene Teil der Folie vertikal über dem Verpackungsgut zwischen den Riemenfördereinrichtungen 12a, 12b angeordnet. Die Folie wird durch eine Bewegung der Riemenfördereinrichtung 12b in der Richtung Y senkrecht zu der Folientransportrichtung X gedehnt. Ein Verpackungsgut, zum Beispiel eine Trayschale, kann durch eine Verpackungsguttransportvorrichtung (nicht gezeigt) an die Folie zwischen den Transportriemen 13a, 13b herangeführt werden. Eine solche Verpackungsguttransportvorrichtung kann ein Zuführförderband und einen Hubtisch umfassen, wie in der oben zitierten EP 3 093 244 B1 dargestellt. Bei dem Heranführen des Verpackungsguts an die Folie durch einen Hubvorgang legt sich die Folie um das Verpackungsgut. Durch Faltzangen (nicht gezeigt) kann die Folie um das Verpackungsgut herumgeschlagen werden. Anschließend kann das Verpackungsgut durch einen Pusher (nicht gezeigt) auf eine Siegelplatte geschoben werden, auf der die Folie verschweißt wird, und schließlich durch ein Förderband abtransportiert werden, wie in der EP 3 093 244 B1 angeführt.

Die **Fig. 2** zeigt eine isometrische Vorderansicht eines Ausschnitts der Verpackungsmaschine 10 mit den Riemenfördereinrichtungen 12a, 12b und des Folienführungselements 16 von schräg oben. Zur besseren Übersicht ist in Fig. 2 die Folienschneideinrichtung 25 nicht gezeigt. Insbesondere sind die erste und zweite Führungsplatte 18a, 18b des Folienführungselements 16 dargestellt, zwischen denen die Folie transportiert wird. Die Riemenfördereinrichtungen 12a, 12b haben Ausnehmungen **26** für die obere Kante 20 der Führungsplatten 18a, 18b. Im in die Ausnehmungen 21a - 21d eingeführten Zustand der Riemenfördereinrichtungen 12a, 12b umgreifen die Umrandungen 22a - 22d der Ausnehmungen 21a- 21d die Riemenförderungen 12a, 12b. Die Transportriemen 13a, 13b werden jeweils durch eine endseitig in den Transportriemen 13a, 13b angeordnete Umlenkrolle **27a, 27b** geführt. Den Umlenkrollen 27a, 27b sind in Folientransportrichtung X eine erste, zweite, dritte, vierte, fünfte und sechste Führungsrolle **28a, 28b, 28c, 28d, 28e, 28f** zur Führung der Transportriemen 13a, 13b nachgelagert.

Die **Fig. 3** zeigt eine Seitenansicht eines Endes **31** der Riemenfördereinrichtung 12b mit den Umlenkrollen 27a, 27b und den Führungsrollen 28a - 28f. Die erste Führungsrolle 28a führt das von dem zweiten Transportriemen 13b abgewandte Trum **29a** des ersten Transportriemens 13a unter Ausbildung einer Biegung **30a,** die das von dem zweiten Transportriemen 13b abgewandte Trum **29a** aus einer im Wesentlichen vertikalen Ausrichtung Z in eine horizontale Ausrichtung **H** überführt. Die zweite und dritte Führungsrolle 28b, 28c führen das dem zweiten Transportriemen 13b zugewandte Trum **29b** des ersten Transportriemens 13a. Die vierte und fünfte Führungsrolle **28d, 28e** führen das dem ersten Transportriemen 13a zugewandte Trum **29c** des zweiten Transportriemens 13b unter Ausbildung jeweils einer Biegung **30b, 30c,** wobei durch diese Biegungen 30b, 30c eine Überführung des dem ersten Transportriemen 13a zugewandten Trums 29c von einer im Wesentlichen vertikalen Ausrichtung Z in eine horizontale Ausrichtung H bewirkt wird. Die sechste Führungsrolle **28f** führt das von dem ersten Transportriemen 13a abgewandte Trum **29d** des zweiten Transportriemens 13b unter Ausbildung einer Biegung **30d,** wobei die Biegung 30d das von dem ersten Transportriemen 13a abgewandte Trum 29d von einer im Wesentlichen vertikalen Ausrichtung Z in eine horizontale Ausrichtung H überführt.

Insbesondere ist gezeigt, dass die Transportriemen 13a, 13b aneinander anliegen. Dadurch übertragen sich die Biegungen 30b, 30c des dem ersten Transportriemen 13a zugewandten Trums 29c des zweiten Transportriemens 13b auf das dem zweiten Transportriemen 13b zugewandte Trum 29b des ersten Transportriemens 13a. Die Folie kann zum Transport zwischen die beiden aneinander anliegenden Transportriemen 13a, 13b eingeführt werden.

Durch eine Spindelmutter **32** der Riemenfördereinrichtung 12b lässt sich über eine Spindel 14a, 14b (s. Fig. 1) zur Einstellung des Abstandes der Riemenfördereinrichtungen 12a, 12b die Riemenfördereinrichtung 12b in der Richtung Y senkrecht zur Folientransportrichtung X (s. Fig. 1) führen. Die Riemenfördereinrichtung 12a bleibt dabei in y Richtung fest. Somit kann der Abstand zwischen beiden Riemenfördereinrichtungen 12a, 12b verändert werden.

Die **Fig. 4** zeigt eine isometrische Ansicht eines Teils der Verpackungsmaschine 10 mit einer Riemenfördereinrichtung 12b und dem Folienführungselement 16. Das Folienführungselement 16 hat einen ersten Motor **33a** und ein erstes Zahnradgetriebe **34a** mit einem Zahnrad **35a** zur Bewegung des Folienführungselements 16. Die Spindeln 14a, 14b zur seitlichen Bewegung der Riemenfördereinrichtung 12b werden durch den Spindelmotor 15 mit einem zweiten Zahnradgetriebe **34b** gedreht. Dargestellt ist auch ein zweiter Motor **33b** zum Antrieb der Riemenfördereinrichtung 12b.

Die **Fig. 5** zeigt eine isometrische Rückansicht des Folienführungselements 16 und der Folienschneideinrichtung 25. Die Bewegung des Folienführungselements 16 wird durch das erste Zahnradgetriebe 34a mit Zahnrädern 35a, 35b und dem ersten Motor 33a geführt. Über eine Umlenkrolle 19 des Folienführungselements 16 und eine hintere Führungsrolle **36** wird die Folie aus der Folienspendeeinrichtung 17 (siehe Fig. 1) zwischen den Führungsplatten 18a, 18b (in Fig. 5: Führungsplatte 18b) geführt. Die Folienschneideinrichtung 25 hat einen Hubmagnet **33c** zum Antrieb der Bewegung des Messers (nicht gezeigt) der Folienschneideinrichtung 25 zum Durchschneiden der Folie.

Die **Fig. 6** zeigt eine isometrische Ansicht der Riemenfördereinrichtungen 12a, 12b und des Folienführungselement 16 mit den Führungsplatten 18a, 18b in geöffnetem Zustand. Die erste Führungsplatte 18a ist aufgeklappt. Dadurch kann eine Folie in das Folienführungselement 16 zwischen die beiden Folienplatte 18a, 18b eingelegt werden. Nach dem Einlegen der Folie kann die Führungsplatte 18a wieder zugeklappt und damit das Folienführungselement 16 geschlossen werden.

Die **Fig. 7** zeigt eine isometrische Vorderansicht des Folienführungselements 16 und der unteren Seite der Riemenfördereinrichtungen 12a, 12b, wobei das Folienführungselement 16 in seine oberste Position verfahren ist. Die Riemenfördereinrichtungen 12a, 12b befinden sich in der ersten Nullposition. Die erste Riemenfördereinrichtung 12a ist in die erste Ausnehmung 21a und die zweite Riemenfördereinrichtung 12b ist in die zweite Ausnehmung 21b eingeführt. Die Folie in dem Folienführungselement 16 wird in die Riemenfördereinrichtungen 12a, 12b eingeführt und dadurch an die Folientransportvorrichtung 11 übergeben.

Die **Fig. 8** zeigt einen Längsschnitt der Führungsplatte 18a des Folienführungselements 16 (s. Fig. 1) in einer zweiten Ausführungsform. Die Führungsplatte 18a hat ein verschiebbares Ausnehmungselement **37**, in dem die zweite Ausnehmung 21b ausgebildet ist. Die Höhe **h₁** des Ausnehmungselements 37 in vertikaler Richtung Z ist größer als die Höhe **h₂** der ersten Ausnehmung 21a. Dabei fluchten die obere Kante 20 der Führungsplatte 18a und die obere Kante **38** des Ausnehmungselements 37. Die Höhe **h₃** der zweiten Ausnehmung 21b ist gleich wie die Höhe h₂ der ersten Ausnehmung 21b. Dann lassen sich die erste und zweite Riemenfördereinrichtung 12a, 12b (s. Fig. 1) durch Verschiebung der Führungsplatte 18a mit dem beweglichen Folienführungselement 16 (siehe Fig. 1) in die erste und zweite Ausnehmung 21a, 21b einführen, nachdem das zweite Ausnehmungselement 37 an eine geeignete Stelle zur Festlegung der Nullposition verschoben wurde. Das zweite Ausnehmungselement 37 kann hierzu in einer Rastvorrichtung **39** mit verschiedenen Einraststellen **40** längs der oberen Kante der Führungsplatte verrastbar sein, deren Abstände zur ersten Ausnehmung den handelsüblichen Breiten von Verpackungsfolien entsprechen. Die in Fig. 6 nicht gezeigte zweite Führungsplatte 12b ist entsprechend gestaltet.

### Bezugszeichenliste

- 10: Verpackungsmaschine
- 11: Folientransportvorrichtung
- 12a: erste Riemenfördereinrichtung
- 12b: zweite Riemenfördereinrichtung
- 13a: erster Transportriemen
- 13b: zweiter Transportriemen
- 14a,b: Spindeln
- 15: Spindelmotor
- 16: Folienführungselement
- 17: Folienspendeeinrichtung
- 18a: erste Führungsplatte
- 18b: zweite Führungsplatte
- 19: Umlenkrolle
- 20: obere Kante der ersten Führungsplatte
- 21a: erste Ausnehmung
- 21b: zweite Ausnehmung
- 21c,d: dritte und vierte Ausnehmung
- 22a-d: Umrandungen
- 23: Abstand der Riemenfördereinrichtungen in den Ausnehmungen
- 25: Folienschneideinrichtung
- 26: Ausnehmungen der Riemenfördereinrichtungen
- 27a,b: Umlenkrollen
- 28a-f: Führungsrollen
- 29a-d: Trume
- 30a-d: Biegungen
- 31: Ende der ersten der Riemenfördereinrichtung
- 32: Spindelmutter
- 33a: Motor
- 33c: Hubmagnet
- 34a,b: Zahnradgetriebe
- 35a,b: Zahnräder
- 36: hintere Führungsrolle
- 37: verschiebbares Ausnehmungselement
- 38: Oberkante des Ausnehmungselements
- 39: Rastvorrichtung
- 40: Einraststellen
- X: horizontale Folientransportrichtung
- Y: horizontale Richtung senkrecht zu X
- Z: vertikale Richtung senkrecht zu X und Y
- h₁: Höhe des Ausnehmungselements
- h₂: Höhe der ersten Ausnehmung
- h₃: Höhe der zweiten Ausnehmung

## Patentansprüche

1. Verpackungsmaschine (10) zum Verpacken von Verpackungsgütern mittels einer dehnbaren Folie, mit einer Folientransportvorrichtung (11) zur Folienzuführung zu einem zu verpackenden Verpackungsgut, die eine erste und eine zweite Riemenfördereinrichtung (12a, 12b) zum Transport der Folie aufweist, wobei die Riemenfördereinrichtungen (12a, 12b) jeweils einen ersten und einen zweiten Transportriemen (13a, 13b) umfassen, die in einer durch die Folientransportvorrichtung (11) vorgegebenen Folientransportrichtung (X) synchron angetrieben und nebeneinander angeordnet sind, wobei zumindest die zweite Riemenfördereinrichtung (12b) in einer Richtung (Y) senkrecht zu der Folientransportrichtung (X) bewegbar ist, und mit einem bewegbaren Folienführungselement (16), mit dem die Folie in die Folientransportvorrichtung (11) einführbar ist, wobei das Folienführungselement (16) eine Führungsplatte (18a, 18b) zur Führung der Folie umfasst, die in einer den Riemenfördereinrichtungen (12a, 12b) zugewandten, in vertikaler Richtung (Z) oberen Kante (20) eine erste Ausnehmung (21a) sowie eine zweite Ausnehmung (21b) aufweist, wobei die erste Riemenfördereinrichtung (12a) in die erste Ausnehmung (21a) und die zweite Riemenfördereinrichtung (12b) in die zweite Ausnehmung (21b) einführbar ist, wodurch eine erste Nullposition bezüglich der Breite der Folie festgelegt ist,
**dadurch gekennzeichnet,**
**dass** die Führungsplatte (18a) des Folienführungselements (16) vertikal ausgerichtet ist,
und **dass** die Führungsplatte (18a, 18b) entlang ihrer den Riemenfördereinrichtungen (12a, 12b) zugewandten Kante (20) zumindest eine dritte Ausnehmung (21c) aufweist, wobei die zweite Riemenfördereinrichtung (12b) zur Festlegung einer zweiten Nullposition bezüglich der Breite der Folie anstelle der zweiten Ausnehmung (21b) in die dritte Ausnehmung (21c) einführbar ist,
oder
**dass** zumindest die zweite Ausnehmung (21b) der Führungsplatte (18a, 18b) zur Festlegung der zweiten Nullposition bezüglich der Breite der Folie in einem auf der oberen Kante (20) der Führungsplatte (18a, 18b) verschiebbaren Ausnehmungselement (37) ausgebildet ist.

2. Verpackungsmaschine nach Anspruch 1, **dadurch gekennzeichnet, dass** die Führungsplatte (18a, 18b) zusätzlich zu der ersten Ausnehmung (21a) mehr als zwei weitere Ausnehmungen (21b, 21c), insbesondere drei weitere Ausnehmungen (21b, 21c, 21d), aufweist, in die die zweite Riemenfördereinrichtung (12b) zur Festlegung von mehr als zwei Nullpositionen einführbar ist.

3. Verpackungsmaschine nach einem der vorhergehenden Ansprüche, **dadurch gekennzeichnet, dass** die Abstände der ersten Ausnehmung (21a) zu den weiteren Ausnehmungen (21b, 21c, 21d) handelsüblichen Breiten von Verpackungsfolien aus Kunststoff entsprechen.

4. Verpackungsmaschine nach einem der vorhergehenden Ansprüche, **dadurch gekennzeichnet, dass** die Höhe (h₁) des verschiebbaren Ausnehmungselements (37) in vertikaler Richtung (Z) größer oder gleich der Höhe (h₂) der ersten Ausnehmung (21a) ist, wobei die obere Kante (20) der Führungsplatte (18a) mit der oberen Kante (38) des Ausnehmungselements (37) fluchtet und die Höhe (h₃) der zweiten Ausnehmung (21b) in dem Ausnehmungselement (37) gleich ist wie die Höhe (h₂) der ersten Ausnehmung (21a).

5. Verpackungsmaschine nach einem der vorhergehenden Ansprüche, **dadurch gekennzeichnet, dass** das verschiebbare Ausnehmungselement (37) in einer Rastvorrichtung (39) verrastbar ist.

6. Verpackungsmaschine nach Anspruch 5, **dadurch gekennzeichnet, dass** die Rastvorrichtung (39) verschiedene Einraststellen (40) längs der oberen Kante (20) der Führungsplatte (18a) aufweist, deren Abstände zur ersten Ausnehmung (21a) insbesondere handelsüblichen Breiten von Verpackungsfolien aus Kunststoff entsprechen.

7. Verpackungsmaschine nach einem der vorhergehenden Ansprüche, **dadurch gekennzeichnet, dass** eine weitere Führungsplatte (18b) vorhanden ist, welche horizontal beabstandet und parallel zu der ersten Führungsplatte (18a) verläuft, und welche gleich ausgebildete Ausnehmungen (21a - 21d) wie die erste Führungsplatte (18a) aufweist, wobei die Folie in dem Zwischenraum zwischen den beiden Führungsplatten (18a, 18b) transportierbar ist.

8. Verpackungsmaschine nach einem der vorhergehenden Ansprüche, **dadurch gekennzeichnet, dass** die Verpackungsmaschine (10) Umlenkrollen (27a, 27b) aufweist, welche jeweils einen der Transportriemen (13a, 13b) endlos umlaufend führen und in dem jeweiligen Transportriemen (13a, 13b) endseitig angeordnet sind, wobei in den Transportriemen (13a, 13b) jeweils Führungsrollen (28a -28f) zur Führung der Transportriemen (13a, 13b) in Folientransportrichtung (X) den Umlenkrollen (27a, 27b) nachgelagert sind.

9. Verpackungsmaschine nach Anspruch 8, **dadurch gekennzeichnet, dass** die Riemenfördereinrichtungen (12a, 12b) jeweils eine erste, zweite, dritte, vierte, fünfte und sechste Führungsrolle (28a - 28f) aufweisen, wobei die erste Führungsrolle (28a) das von dem zweiten Transportriemen (13b) abgewandte Trum (29a) des ersten Transportriemens (13a) unter Ausbildung einer Biegung (30a) führt, wobei die zweite und die dritte Führungsrolle (28b, 28c) das dem zweiten Transportriemen (13b) zugewandte Trum (29b) des ersten Transportriemens (13a) führen, wobei die vierte und fünfte Führungsrolle (28d, 28e) das dem ersten Transportriemen (13a) zugewandte Trum (29c) des zweiten Transportriemens (13b) unter Ausbildung jeweils einer Biegung (30b, 30c) führen,
und wobei die sechste Führungsrolle (28f) das von dem ersten Transportriemen (13a) abgewandte Trum (29d) des zweiten Transportriemens (13b) unter Ausbildung einer Biegung (30d) führt.

10. Verpackungsmaschine nach einem der vorhergehenden Ansprüche, **dadurch gekennzeichnet, dass** die Riemenfördereinrichtungen (12a, 12b) nach Einführung der Folie in die Folientransportvorrichtung (11) zur Folienzuführung zu einem zu verpackenden Verpackungsgut in der Richtung (Y) senkrecht zu der Folientransportrichtung (X) im Abstand (23) voneinander entfernbar sind, um die Folie zu dehnen.

11. Verpackungsmaschine nach einem der vorhergehenden Ansprüche, **dadurch gekennzeichnet, dass** mittels einer Verpackungsguttransportvorrichtung ein Verpackungsgut, insbesondere eine Trayschale, zwischen die Riemenfördereinrichtungen (12a, 12b) an die Folie beförderbar ist.

12. Verpackungsmaschine nach einem der vorhergehenden Ansprüche mit einer Folientransportvorrichtung (11), bei der die zwei einander gegenüberliegenden Transportriemen (13a, 13b) einer Riemenfördereinrichtung (12a, 12b) eine erste sowie eine zweite Umlenkrolle (27a, 27b) aufweisen, welche jeweils einen der Transportriemen (13a, 13b) endlos umlaufend führen und in dem jeweiligen Transportriemen (13a, 13b) endseitig angeordnet sind, **dadurch gekennzeichnet, dass** die erste Umlenkrolle (27a) mit einem Endabschnitt über den ihr zugeordneten Transportriemen (13a) hinausragt,
dass die erste Umlenkrolle (27a) an dem Endabschnitt entlang ihres Umfangs einen ersten Transportring aufweist,
dass die zweite Umlenkrolle (27b) mit einem Endabschnitt über den ihr zugeordneten Transportriemen hinausragt,
und dass die zweite Umlenkrolle an dem Endabschnitt entlang ihres Umfangs einen zweiten Transportring aufweist,
wobei sich eine erste Kontaktfläche des ersten Transportrings mit mechanischer Friktion entlang des Umfangs der ersten Umlenkrolle (27a) erstreckt, wobei sich eine zweite Kontaktfläche des zweiten Transportrings mit mechanischer Friktion entlang des Umfangs der zweiten Umlenkrolle erstreckt, und wobei die Kontaktflächen unter Reibschluss aneinander anliegen.

13. Verfahren zum Verpacken von Verpackungsgütern in einer Verpackungsmaschine (10) nach einem der vorhergehenden Ansprüche mittels einer dehnbaren Folie, wobei die Folie durch ein bewegbares Folienführungselement (16) in eine Folientransportvorrichtung (11) zur Folienzuführung zu einem zu verpackenden Verpackungsgut eingeführt wird, wobei die Folie durch die Folientransportvorrichtung (11) in einer Folientransportrichtung (X) transportiert wird, wobei nach dem Transport der Folie durch die Folientransportvorrichtung (11) die Folie um ein Verpackungsgut gewickelt wird, wobei bei der Einführung der Folie in die Folientransportvorrichtung (11) eine erste Riemenfördereinrichtung (12a) in eine erste Ausnehmung (21a) einer Führungsplatte (18a) des Folienführungselements (16) eingeführt wird und zur Festlegung einer ersten Nullposition bezüglich der Breite der Folie eine zweite Riemenfördereinrichtung (12b) in eine zweite Ausnehmung (21b) der Führungsplatte (18a) eingeführt wird, und wobei zumindest die zweite Riemenfördereinrichtung (12b) in einer Richtung (Y) senkrecht zu der Folientransportrichtung (X) bewegbar ist,
**dadurch gekennzeichnet,**
**dass** die zweite Riemenfördereinrichtung (21b) zur Festlegung einer zweiten Nullposition bezüglich der Breite der aktuell verwendeten Folie anstelle der zweiten Ausnehmung (21b) in eine dritte Ausnehmung (21c) der Führungsplatte (18a) eingeführt wird, oder
**dass** zur Festlegung der zweiten Nullposition das Ausnehmungselement (37) auf der oberen Kante (20) der Führungsplatte (18a) verschoben wird und die zweite Riemenfördereinrichtung (12b) in die zweite Ausnehmung (21c) auf dem Ausnehmungselement (37) eingeführt wird.

14. Verfahren nach Anspruch 13, **dadurch gekennzeichnet, dass** das Folienführungselement (16) mit der Führungsplatte (18a) zwischen einer Folienspendeeinrichtung (17) und der Folientransportvorrichtung (11) bewegt wird, um der Folientransportvorrichtung (11) eine Folie zuzuführen.

15. Verfahren nach einem der Ansprüche 13 oder 14, **dadurch gekennzeichnet, dass** die Folie mittels einer in Folientransportrichtung (X) vor der Folientransportvorrichtung (11) angeordneten Folienschneideinrichtung (25) auf eine gewünschte Folienlänge abgeschnitten wird.

## Claims

1. Packaging machine (10) for packaging packaged goods by means of a stretchable film, comprising a film transport device (11) for feeding film to a packaged good to be packaged, which device has a first and a second belt conveyor apparatus (12a, 12b) for transporting the film, the belt conveyor apparatuses (12a, 12b) each comprising a first and a second transport belt (13a, 13b) which are driven synchronously in a film transport direction (X) which is predetermined by the film transport device (11) and are arranged alongside one another, it being possible for at least the second belt conveyor apparatus (12b) to move in a direction (Y) perpendicular to the film transport direction (X), and comprising a movable film guide element (16) by means of which the film can be inserted into the film transport device (11), the film guide element (16) comprising a guide plate (18a, 18b) for guiding the film, which plate has a first recess (21a) and a second recess (21b) in an upper edge (20), in the vertical direction (Z), which faces the belt conveyor apparatuses (12a, 12b), it being possible for the first belt conveyor apparatus (12a) to be inserted into the first recess (21a) and the second belt conveyor apparatus (12b) to be inserted into the second recess (21b), as a result of which a first zero position with respect to the width of the film is established, **characterized in that** the guide plate (18a) of the film guide element (16) is vertically oriented, and **in that** the guide plate (18a, 18b) has at least a third recess (21c) along the edge (20) thereof facing the belt conveyor apparatuses (12a, 12b), it being possible for the second belt conveyor apparatus (12b) to be inserted into the third recess (21c) instead of the second recess (21b) in order to establish a second zero position with respect to the width of the film, or **in that** at least the second recess (21b) of the guide plate (18a, 18b) is formed in a recess element (37) which can be displaced on the upper edge (20) of the guide plate (18a, 18b) in order to establish the second zero position with respect to the width of the film.

2. Packaging machine according to claim 1, **characterized in that**, in addition to the first recess (21a), the guide plate (18a, 18b) has more than two further recesses (21b, 21c), in particular three further recesses (21b, 21c, 21d), into which the second belt conveyor apparatus (12b) can be inserted in order to establish more than two zero positions.

3. Packaging machine according to either of the preceding claims, **characterized in that** the distances between the first recess (21a) and the further recesses (21b, 21c, 21d) correspond to commercially available widths of packaging films made of plastics material.

4. Packaging machine according to any of the preceding claims, **characterized in that** the height (h₁) of the displaceable recess element (37) in the vertical direction (Z) is greater than or equal to the height (h₂) of the first recess (21a), the upper edge (20) of the guide plate (18a) being flush with the upper edge (38) of the recess element (37) and the height (h₃) of the second recess (21b) in the recess element (37) being equal to the height (h₂) of the first recess (21a).

5. Packaging machine according to any of the preceding claims, **characterized in that** the displaceable recess element (37) can be locked in a locking device (39).

6. Packaging machine according to claim 5, **characterized in that** the locking device (39) has different engagement points (40) along the upper edge (20) of the guide plate (18a), the distances of which points from the first recess (21a) correspond in particular to commercially available widths of packaging films made of plastics material.

7. Packaging machine according to any of the preceding claims, **characterized in that** there is a further guide plate (18b) which extends so as to be horizontally spaced apart from and in parallel with the first guide plate (18a), and which has identical recesses (21a-21d) to the first guide plate (18a), it being possible to transport the film in the gap between the two guide plates (18a, 18b).

8. Packaging machine according to any of the preceding claims, **characterized in that** the packaging machine (10) has deflection rollers (27a, 27b) which each guide one of the transport belts (13a, 13b) in a continuously circulating manner and are arranged at the end in the relevant transport belt (13a, 13b), with guide rollers (28a -28f) being mounted in each of the transport belts (13a, 13b) downstream of the deflection rollers (27a, 27b) in order to guide the transport belts (13a, 13b) in the film transport direction (X).

9. Packaging machine according to claim 8, **characterized in that** the belt conveyor apparatuses (12a, 12b) each have a first, second, third, fourth, fifth and sixth guide roller (28a - 28f), the first guide roller (28a) guiding the side (29a) of the first transport belt (13a) that faces away from the second transport belt (13b) by forming a bend (30a), the second and third guide roller (28b, 28c) guiding the side (29b) of the first transport belt (13a) that faces the second transport belt (13b), the fourth and fifth guide roller (28d, 28e) guiding the side (29c) of the second transport belt (13b) that faces the first transport belt (13a) by forming a bend (30b, 30c) in each case, and the sixth guide roller (28f) guiding the side (29d) of the second transport belt (13b) that faces away from the first transport belt (13a) by forming a bend (30d).

10. Packaging machine according to any of the preceding claims, **characterized in that** after inserting the film into the film transport device (11) for feeding film to a packaged good to be packaged, the belt conveyor apparatuses (12a, 12b) can be moved away from one another at a distance (23) in the direction (Y) perpendicular to the film transport direction (X) in order to stretch the film.

11. Packaging machine according to any of the preceding claims, **characterized in that** a packaged good, in particular a tray, can be conveyed between the belt conveyor apparatuses (12a, 12b) to the film by means of a packaged goods transport device.

12. Packaging machine according to any of the preceding claims, comprising a film transport device (11), in which the two opposite transport belts (13a, 13b) of a belt conveyor apparatus (12a, 12b) have a first and a second deflection roller (27a, 27b) which each guide one of the transport belts (13a, 13b) in a continuously circulating manner and are arranged at the end in the relevant transport belt (13a, 13b), **characterized in that** the first deflection roller (27a) projects beyond the transport belt (13a) associated therewith with an end portion, **in that** the first deflection roller (27a) has a first transport ring on the end portion along the circumference thereof, **in that** the second deflection roller (27b) projects beyond the transport belt associated therewith with an end portion, and **in that** the second deflection roller has a second transport ring on the end portion along the circumference thereof, a first contact surface of the first transport ring extending along the circumference of the first deflection roller (27a) with mechanical friction, a second contact surface of the second transport ring extending along the circumference of the second deflection roller with mechanical friction, and the contact surfaces frictionally abutting one another.

13. Method for packaging packaged goods in a packaging a machine (10) according to any of the preceding claims by means of a stretchable film, the film being inserted by means of a movable film guide element (16) into a film transport device (11) for feeding film to a packaged good to be packaged, the film being transported by the film transport device (11) in a film transport direction (X), the film being wrapped around a packaged good after the film is transported by the film transport device (11), a first belt conveyor apparatus (12a) being inserted into a first recess (21a) of a guide plate (18a) of the film guide element (16) during the insertion of the film into the film transport device (11), and a second belt conveyor apparatus (12b) being inserted into a second recess (21b) of the guide plate (18a) in order to establish a first zero position with respect to the width of the film, and it being possible for at least the second belt conveyor apparatus (12b) to move in a direction (Y) perpendicular to the film transport direction (X), **characterized in that** the second belt conveyor apparatus (21b) is inserted into a third recess (21c) of the guide plate (18a) instead of the second recess (21b) in order to establish a second zero position with respect to the width of the film currently being used, or **in that** the recess element (37) is displaced on the upper edge (20) of the guide plate (18a) in order to establish the second zero position and the second belt conveyor apparatus (12b) is inserted into the second recess (21c) on the recess element (37).

14. Method according to claim 13, **characterized in that** the film guide element (16) having the guide plate (18a) is moved between a film dispenser apparatus (17) and the film transport device (11) in order to feed a film to the film transport device (11).

15. Method according to either claim 13 or claim 14, **characterized in that** the film is cut to a desired film length by means of a film cutting apparatus (25) which is arranged upstream of the film transport device (11) in the film transport direction (X).

## Revendications

1. Machine d'emballage (10) destinée à emballer des produits à emballer au moyen d'un film étirable, comportant un dispositif de transport de film (11) destiné à l'alimentation en film vers un produit à emballer, lequel dispositif de transport de film présente des premier et second convoyeurs à bande (12a, 12b) destinés à transporter le film, les convoyeurs à bande (12a, 12b) comprenant respectivement des première et seconde bandes de transport (13a, 13b), lesquelles bandes de transport sont entraînées de manière synchrone dans une direction de transport de film (X) prédéterminée par le dispositif de transport de film (11), et sont disposées l'une à côté de l'autre, au moins le second convoyeur à bande (12b) étant mobile dans une direction (Y) perpendiculaire à la direction de transport de film (X), et comportant un élément mobile de guidage de film (16) avec lequel le film peut être introduit dans le dispositif de transport de film (11), l'élément de guidage de film (16) comprenant une plaque de guidage (18a, 18b) destinée à guider le film, laquelle plaque de guidage présente, dans un bord supérieur (20) tourné vers l'un des convoyeurs à bande (12a, 12b) dans la direction verticale (Z), un premier évidement (21a) et un deuxième évidement (21b), le premier convoyeur à bande (12a) pouvant être introduit dans le premier évidement (21a), et le second convoyeur à bande (12b) pouvant être introduit dans le deuxième évidement (21b), moyennant quoi une première position zéro est définie par rapport à la largeur du film,
**caractérisée**
**en ce que** la plaque de guidage (18a) de l'élément de guidage de film (16) est alignée verticalement,
et **en ce que** la plaque de guidage (18a, 18b) présente au moins un troisième évidement (21c) le long de son bord (20) tourné vers les convoyeurs à bande (12a, 12b), le second convoyeur à bande (12b) pouvant être introduit dans le troisième évidement (21c), au lieu du deuxième évidement (21b), pour définir une seconde position zéro par rapport à la largeur du film,
ou
**en ce qu'**au moins le deuxième évidement (21b) de la plaque de guidage (18a, 18b) est réalisé dans un élément évidé (37) déplaçable sur le bord supérieur (20) de la plaque de guidage (18a, 18b) pour définir la seconde position zéro par rapport à la largeur du film.

2. Machine d'emballage selon la revendication 1, **caractérisée en ce que** la plaque de guidage (18a, 18b) présente, en plus du premier évidement (21a), plus de deux évidements supplémentaires (21b, 21c), en particulier trois évidements supplémentaires (21b, 21c, 21d), dans lesquels le second convoyeur à bande (12b) peut être introduit pour définir plus de deux positions zéro.

3. Machine d'emballage selon l'une des revendications précédentes, **caractérisée en ce que** les distances entre le premier évidement (21a) et les évidements supplémentaires (21b, 21c, 21d) correspondent aux largeurs commerciales des films d'emballage en plastique.

4. Machine d'emballage selon l'une des revendications précédentes, **caractérisée en ce que** la hauteur (h₁) de l'élément évidé déplaçable (37) dans la direction verticale (Z) est supérieure ou égale à la hauteur (h₂) du premier évidement (21a), le bord supérieur (20) de la plaque de guidage (18a) affleurant le bord supérieur (38) de l'élément évidé (37), et la hauteur (h₃) du deuxième évidement (21b) dans l'élément évidé (37) étant identique à la hauteur (h₂) du premier évidement (21a).

5. Machine d'emballage selon l'une des revendications précédentes, **caractérisée en ce que** l'élément évidé déplaçable (37) peut être encliqueté dans un dispositif d'encliquetage (39).

6. Machine d'emballage selon la revendication 5, **caractérisée en ce que** le dispositif d'encliquetage (39) présente différents points d'encliquetage (40) le long du bord supérieur (20) de la plaque de guidage (18a), les distances entre les points d'encliquetage et le premier évidement (21a) correspondant en particulier aux largeurs commerciales des films d'emballage en plastique.

7. Machine d'emballage selon l'une des revendications précédentes, **caractérisée en ce qu'**une plaque de guidage supplémentaire (18b) est présente, laquelle s'étend de façon à être espacée horizontalement et parallèlement à la première plaque de guidage (18a), et laquelle présente des évidements (21a - 21d) identiques à ceux de la première plaque de guidage (18a), le film pouvant être transporté dans l'espace entre les deux plaques de guidage (18a, 18b).

8. Machine d'emballage selon l'une des revendications précédentes, **caractérisée en ce que** la machine d'emballage (10) présente des rouleaux de renvoi (27a, 27b), lesquels guident en rotation sans fin respectivement l'une des bandes de transport (13a, 13b) et sont disposés aux extrémités dans la bande de transport respective (13a, 13b), des rouleaux de guidage (28a-28f) destinés à guider les bandes de transport (13a, 13b) dans la direction de transport de film (X) des rouleaux de renvoi (27a, 27b) étant respectivement disposés en aval dans les bandes de transport (13a, 13b).

9. Machine d'emballage selon la revendication 8, **caractérisée en ce que** les convoyeurs à bande (12a, 12b) présentent respectivement un premier, un deuxième, un troisième, un quatrième, un cinquième et un sixième rouleau de guidage (28a - 28f), le premier rouleau de guidage (28a) guidant le brin (29a) de la première bande de transport (13a) qui est opposé à la seconde bande de transport (13b) en formant un coude (30a), les deuxième et troisième rouleaux de guidage (28b, 28c) guidant le brin (29b) de la première bande de transport (13a) tourné vers la seconde bande de transport (13b), les quatrième et cinquième rouleaux de guidage (28d, 28e) guidant le brin (29c) de la seconde bande de transport (13b) qui est tourné vers la première bande de transport (13a) en formant respectivement un coude (30b, 30c), et le sixième rouleau de guidage (28f) guidant le brin (29d) de la seconde bande de transport (13b) qui est opposé à la première bande de transport (13a) en formant un coude (30d).

10. Machine d'emballage selon l'une des revendications précédentes, **caractérisée en ce que** les convoyeurs à bande (12a, 12b), après introduction du film dans le dispositif de transport de film (11) pour l'alimentation en film vers un produit à emballer dans la direction (Y) perpendiculaire à la direction de transport du film (X), peuvent être espacés l'un de l'autre d'une distance (23), afin d'étirer le film.

11. Machine d'emballage selon l'une des revendications précédentes, **caractérisée en ce qu'**un produit à emballer, en particulier un plateau, peut être transporté vers le film entre les convoyeurs à bande (12a, 12b), au moyen d'un dispositif de transport de produit à emballer.

12. Machine d'emballage selon l'une des revendications précédentes comportant un dispositif de transport de film (11), dans lequel les deux bandes de transport opposées (13a, 13b) d'un convoyeur à bande (12a, 12b) présentent des premier et second rouleaux de renvoi (27a, 27b), lesquels guident en rotation sans fin respectivement l'une des bandes de transport (13a, 13b) et sont disposés aux extrémités dans la bande de transport respective (13a, 13b),
**caractérisée en ce que** le premier rouleau de renvoi (27a) fait saillie, avec une section d'extrémité, au-delà de la bande de transport (13a) qui lui est affectée,
**en ce que** le premier rouleau de renvoi (27a) présente un premier anneau de transport sur la section d'extrémité le long de sa circonférence, **en ce que** le second rouleau de renvoi (27b) fait saillie, avec une section d'extrémité, au-delà de la bande de transport qui lui est affectée,
et **en ce que** le second rouleau de renvoi présente un second anneau de transport sur la section d'extrémité le long de sa circonférence,
une première surface de contact du premier anneau de transport s'étendant le long de la circonférence du premier rouleau de renvoi (27a) avec un frottement mécanique, une seconde surface de contact du second anneau de transport s'étendant le long de la circonférence du second rouleau de renvoi avec un frottement mécanique, et les surfaces de contact reposant l'une contre l'autre par friction.

13. Procédé d'emballage de produits à emballer dans une machine d'emballage (10) selon l'une des revendications précédentes au moyen d'un film étirable, le film étant introduit par un élément mobile de guidage de film (16) dans un dispositif de transport de film (11) pour l'alimentation en film vers un produit à emballer, le film étant transporté par le dispositif de transport de film (11) dans une direction de transport de film (X), le film étant enroulé autour d'un produit à emballer après le transport du film par le dispositif de transport de film (11), un premier convoyeur à bande (12a) étant introduit dans un premier évidement (21a) d'une plaque de guidage (18a) de l'élément de guidage de film (16) lors de l'introduction du film dans le dispositif de transport de film (11), et un second convoyeur à bande (12b) étant introduit dans un deuxième évidement (21b) de la plaque de guidage (18a) pour définir une première position zéro par rapport à la largeur du film, et au moins le second convoyeur à bande (12b) étant mobile dans une direction (Y) perpendiculaire à la direction de transport de film (X),
**caractérisé**
**en ce que** le second convoyeur à bande (21b) est introduit dans un troisième évidement (21c) de la plaque de guidage (18a), au lieu du deuxième évidement (21b), pour définir une seconde position zéro par rapport à la largeur du film actuellement utilisé, ou
**en ce que** l'élément évidé (37) est déplacé sur le bord supérieur (20) de la plaque de guidage (18a) pour définir la seconde position zéro, et le second convoyeur à bande (12b) est introduit dans le deuxième évidement (21c) sur l'élément évidé (37).

14. Procédé selon la revendication 13, **caractérisé en ce que** l'élément de guidage de film (16) comportant la plaque de guidage (18a) est déplacé entre un distributeur de film (17) et le dispositif de transport de film (11), afin d'alimenter le dispositif de transport de film (11) en film.

15. Procédé selon l'une des revendications 13 ou 14, **caractérisé en ce que** le film est découpé à une longueur de film souhaitée au moyen d'une unité de coupe de film (25) disposée devant le dispositif de transport de film (11) dans la direction de transport de film (X).
